# FASCICULE DE BREVET EUROPEEN

(11) **EP 2 478 509 B1**
(45) Date de publication et mention de la délivrance du brevet: **26.07.2017**
(21) Numéro de dépôt: 10770560.0
(22) Date de dépôt: 15.09.2010
(51) Int. Cl.: G08G 1/123, G07F 7/00

(54) **GESTION DE LA PRISE EN CHARGE ET DU TRANSPORT D'AU MOINS UN UTILISATEUR PAR UN VÉHICULE D'UNE FLOTTE DE VÉHICULES**
VERWALTUNG DER ABHOLUNG UND DES TRANSPORTS VON MINDESTENS EINEM BENUTZER DURCH EIN FAHRZEUG EINER FAHRZEUGFLOTTE
MANAGING THE PICKING UP AND TRANSPORT OF AT LEAST ONE USER BY A VEHICLE OF A FLEET OF VEHICLES

(30) Priorité: 18.09.2009 FR 0956423
(43) Date de publication de la demande: 25.07.2012
(73) Titulaire: Bismuth, Henri, 75013 Paris (FR)
(72) Inventeur: Bismuth, Henri, 75013 Paris (FR)
(74) Mandataire: Lavoix
(86) Numéro de dépôt international: PCT/FR2010/051912
(87) Numéro de publication internationale: WO 2011/033219

(56) Documents cités:
- EP-A2- 1 467 303
- WO-A1-01/72078
- WO-A1-99/44186
- WO-A1-2004/008799
- FR-A1- 2 923 057

## Description

La présente invention concerne un système et procédé de gestion de la prise en charge et du transport d'au moins un utilisateur par un véhicule d'une flotte de véhicules.

Il existe déjà dans l'état de la technique (voir par exemple le document WO 01/72078 et le document WO 99/44186) des systèmes de gestion de ce type qui comportent par exemple un central téléphonique auprès duquel des utilisateurs peuvent requérir un véhicule de transport.

Un opérateur de ce central émet alors par exemple par radio à destination des véhicules de la flotte une requête de prise en charge et attend qu'un conducteur d'un véhicule de la flotte réponde en lui indiquant qu'il prend en charge le transport requis.

L'opérateur du central téléphonique se charge alors de prévenir l'utilisateur que sa requête est prise en charge.

On conçoit cependant que ceci présente un certain nombre d'inconvénients, notamment au niveau de la complexité des opérations requises et donc du délai de prise en charge de l'utilisateur.

Le but de l'invention est donc de résoudre ces problèmes.

A cet effet, l'invention a pour objet un système de gestion de la prise en charge et du transport d'au moins un utilisateur par un véhicule d'une flotte de véhicules, caractérisé en ce que l'utilisateur et les véhicules de la flotte sont équipés d'objets communicants comportant des moyens de localisation, en ce que l'objet communicant de l'utilisateur comporte des moyens d'émission à destination d'un centre serveur de gestion, d'une requête de course de transport, en ce que le centre serveur comporte des moyens d'identification d'un véhicule de la flotte, disponible à proximité de l'utilisateur et des moyens d'émission à destination de celui-ci d'informations de localisation et/ou de guidage du véhicule vers l'utilisateur et un code de course de transport et des moyens d'émission à destination de l'objet communicant de l'utilisateur, d'une information de prise en compte de sa requête de course de transport et du code de course de transport permettant de vérifier que c'est le bon utilisateur qui utilise le bon véhicule, en ce que le centre serveur est associé à une base de données d'utilisateurs abonnés à un service de transport, comportant des informations d'identification de l'utilisateur, des informations de courses prédéterminées et des informations de paiement pré-établies de ces courses prédéterminées, et en ce que l'objet communicant de l'utilisateur comporte des moyens de sélection par celui-ci d'une course entre une course prédéterminée et une autre course.

Selon d'autres aspects de l'invention, le système de gestion comprend l'une ou plusieurs des caractéristiques suivantes :
- l'objet communicant de chaque véhicule comporte des moyens de validation de la prise en charge de la course demandée, et
- l'objet communicant de l'utilisateur comporte des moyens d'entrée et de transmission à destination du centre serveur d'une information de fin de course.
Par ailleurs, l'invention concerne un procédé de gestion de la prise en charge et du transport d'au moins un utilisateur tel que défini par la revendication indépendante 4. L'invention sera mieux comprise à l'aide de la description qui va suivre, donnée uniquement à titre d'exemple et faite en se référant aux dessins annexés, sur lesquels :
- la figure 1 représente un schéma synoptique illustrant la structure d'un système de gestion selon l'invention, et
- la figure 2 illustre le fonctionnement de celui-ci.

En fait, le système de gestion selon l'invention met en oeuvre trois entités, à savoir :
- un centre serveur de gestion informatisé désigné par la référence générale 1 sur ces figures,
- un utilisateur désigné par la référence générale 2, équipé d'un objet communicant désigné par la référence générale 3, et
- des véhicules d'une flotte dont l'un est désigné par la référence générale 4 sur cette figure et qui est également équipé d'un objet communicant désigné par la référence générale 5.

Le centre serveur 1 et les objets communicants 3 et 5 respectivement mis à disposition de l'utilisateur et embarqué dans le véhicule comportent de façon classique des unités de traitement d'informations, des moyens d'échange d'informations à travers par exemple un réseau téléphonique sans fil, et pour l'objet communicant 3 de l'utilisateur et l'objet communicant 5 du véhicule, des moyens de localisation, de type par exemple GPS ou autres.

Ainsi par exemple, sur la figure 1, l'objet communicant 5 du véhicule 4 comporte des moyens de localisation désignés par la référence générale 6, des moyens d'échange d'informations, avec l'environnement désignés par la référence générale 7, une unité de traitement d'informations désignée par la référence générale 8 et une interface homme-machine désignée par la référence générale 9, celle-ci permettant par exemple au conducteur de ce véhicule de piloter le fonctionnement de cet objet communicant.

L'objet communicant 3 de l'utilisateur 2 comporte également des moyens de localisation désignés par la référence générale 10, des moyens d'échange d'informations avec l'environnement désignés par la référence générale 11, une unité de traitement d'informations désignée par la référence générale 12 et une interface homme-machine désignée par la référence générale 13, permettant à cet utilisateur de piloter le fonctionnement de cet objet communicant.

Le centre serveur 1 comporte quant à lui également des moyens d'échange d'informations avec l'environnement désignés par la référence générale 14, une unité de traitement d'informations désignée par la référence générale 15, cette unité de traitement d'informations étant associée par exemple à deux bases de données respectivement 16 et 17 qui contiennent pour l'une, comme par exemple la base de données 16, la localisation actualisée des véhicules de la flotte et pour l'autre, une base de données d'utilisateurs référencés par exemple par abonnement à un service de transport.

En effet et comme cela est illustré sur la figure 2, lorsqu'un véhicule de la flotte se déplace, par exemple de plus de quelques dizaines de mètres (par exemple 100 m), l'objet communicant de celui-ci est adapté pour transmettre à destination du centre serveur une position courante pour permettre de mettre à jour la position des véhicules dans la base de données correspondante.

On reconnaît en effet sur cette figure 2, le centre serveur 1, l'objet communicant 2 mis à disposition de l'utilisateur et un véhicule de la flotte 4.

Dès que celui-ci se déplace, il transmet alors sa position courante à destination du centre serveur pour que celui-ci mette à jour la base de données correspondante 16, ces étapes de transmission et de mise à jour étant désignées par les références générales 18 et 19 respectivement.

Lorsqu'un utilisateur souhaite requérir une course de transport, il déclenche alors à travers son objet communicant, l'émission, à destination du centre serveur, d'une requête de course de transport.

Cette requête est désignée par la référence générale 20 sur cette figure 2. Cette requête est transmise alors à destination du centre serveur qui identifie l'utilisateur à partir de la base de données correspondante 17, recherche un véhicule de la flotte disponible à proximité de la localisation de l'utilisateur et attribue ce véhicule à la requête.

Ces différentes étapes sont illustrées par la référence générale 21 sur cette figure 2.

Le centre serveur émet alors à destination de l'objet communicant du véhicule attribué à la course des informations d'identification de l'utilisateur et de la position de celui-ci.

Ces informations sont reçues par exemple en 22 par l'objet communicant du véhicule. Le conducteur du véhicule décide alors d'accepter ou non la course de transport requise et grâce à l'interface homme-machine de son objet communicant, accepte par exemple celle-ci en 23. Cette acceptation est alors transmise en 24 au centre serveur 1 pour une mise à jour de la gestion des courses requises.

Le centre serveur émet alors à destination de l'objet communicant de l'utilisateur des informations correspondantes avec par exemple un numéro de véhicule, un code de course, etc ...

Ces informations sont reçues en 25 par l'objet communicant de l'utilisateur.

Dans le même temps, le centre serveur émet à destination du véhicule, des informations de localisation et/ou de guidage du véhicule vers l'utilisateur, le code de course, etc .... comme cela est illustré par 25 sur cette figure.

Une fois le véhicule arrivé sur place, lors de la rencontre du véhicule et de l'utilisateur, le conducteur du véhicule et l'utilisateur peuvent être amenés à comparer le code de course de transport, afin de vérifier que c'est bien le bon utilisateur qui utilise le bon véhicule, ce qui permet au conducteur du véhicule de confirmer en 26 la prise en charge de l'utilisateur, cette confirmation étant émise à destination du centre serveur pour une mise à jour en 27 de la gestion des courses, et une facturation de la course.

En effet, le centre serveur associé à la base de données d'utilisateurs référencés, peut comporter des informations relatives à des utilisateurs abonnés à un service de transport. Cette base de données comporte alors des informations d'identification des utilisateurs, des informations de courses prédéterminées par exemple entre le domicile de l'utilisateur et son lieu de travail et des informations de paiement pré-établi de ces courses prédéterminées.

Il va de soi bien entendu que des courses non prédéterminées peuvent être prises en charge et que dans ce cas, l'objet communicant de l'utilisateur peut comporter des moyens de sélection par celui-ci d'une course entre une course prédéterminée et préenregistrée dans la base de données correspondante par exemple avec un mode de facturation pré-établie et une autre course.

On notera également que l'objet communicant de l'utilisateur peut comporter des moyens d'entrée et de transmission à destination du centre serveur, d'une information de fin de course pour confirmer que celle-ci est bien terminée.

On notera enfin que différents modes de réalisation de ces différents éléments peuvent être envisagés et qu'un tel système peut également s'appliquer à des véhicules en libre service mis à disposition des utilisateurs.

## Revendications

1. Système de gestion de la prise en charge et du transport d'au moins un utilisateur par un véhicule d'une flotte de véhicules, l'utilisateur (2) et les véhicules (4) de la flotte étant équipés d'objets communicants (3, 5) comportant des moyens de localisation (6, 10), l'objet communicant (3) de l'utilisateur (2) comportant des moyens d'émission (11) à destination d'un centre serveur de gestion (1), d'une requête de course de transport, le centre serveur (1) comportant des moyens d'identification (15, 16) d'un véhicule de la flotte, disponible à proximité de l'utilisateur et des moyens d'émission (14) à destination de celui-ci d'informations de localisation et/ou de guidage du véhicule vers l'utilisateur, **caractérisé en ce que** les moyens d'émission à destination de l'utilisateur sont configurés pour émettre un code de course de transport, **en ce que** le dit système comprend par ailleurs des moyens d'émission (14) à destination de l'objet communicant (3) de l'utilisateur, d'une information de prise en compte de sa requête de course de transport et du code de course de transport permettant de vérifier que c'est le bon utilisateur qui utilise le bon véhicule, **en ce que** le centre serveur (1) est associé à une base de données (17) d'utilisateurs abonnés à un service de transport, comportant des informations d'identification de l'utilisateur, des informations de courses prédéterminées et des informations de paiement pré-établies de ces courses prédéterminées, et **en ce que** l'objet communicant (3) de l'utilisateur (2) comporte des moyens de sélection par celui-ci d'une course entre une course prédéterminée et une autre course.

2. Système de gestion de la prise en charge et du transport d'au moins un utilisateur selon la revendication 1, **caractérisé en ce que** l'objet communicant (5) de chaque véhicule (4) comporte des moyens de validation de la prise en charge de la course demandée.

3. Système de gestion de la prise en charge et du transport d'au moins un utilisateur selon l'une quelconque des revendications précédentes, **caractérisé en ce que** l'objet communicant (3) de l'utilisateur (2) comporte des moyens d'entrée et de transmission à destination du centre serveur (1) d'une information de fin de course.

4. Procédé de gestion de la prise en charge et du transport d'au moins un utilisateur, au moyen d'un système de gestion selon l'une quelconque des revendications 1 à 3, comportant :
- une étape (18) de transmission, depuis l'objet communiquant (5) de chaque véhicule (4) de la flotte et à destination du centre serveur (1), d'une position courante du véhicule (4),
- une étape (19) de mise à jour de la position des véhicules (4) de la flotte dans la base de données (16) correspondante du centre serveur (1),
- une étape (20) d'émission, depuis l'objet communiquant (3) d'un utilisateur (2) et à destination du centre serveur (1), d'une requête de course de transport,
- une étape (21) d'identification de l'utilisateur (2) à partir de la base de données correspondante (17), de localisation de cet utilisateur (2), de recherche d'un véhicule (4) de la flotte disponible à proximité de la localisation de l'utilisateur (2), et d'attribution de ce véhicule (4) à la requête,
- une étape (22) d'émission, depuis le centre serveur (1) et à destination de l'objet communicant (5) du véhicule (4) attribué à la course, d'informations d'identification de localisation de l'utilisateur (2),
- une étape (23) de transmission, depuis l'objet communiquant (5) du véhicule (4) et à destination du centre serveur (1), d'une acceptation par le conducteur du véhicule de la requête de course,
- une étape (24) de mise à jour de la gestion des courses requises, effectuée par le centre serveur (1),
- une étape (25) d'émission, depuis le centre serveur (1) à destination de l'objet communicant (3) de l'utilisateur (2), d'informations correspondant au véhicule (4) attribué à la course, contenant un identifiant du véhicule et un code de course, et d'émission, depuis le centre serveur (1) à destination de l'objet communicant (5) du véhicule (4), d'une information contenant ledit code de course,
- une étape d'identification de la course et du client, par comparaison entre le code de course reçu par l'objet communicant (3) de l'utilisateur (2), et le code de course reçu par l'objet communicant (5) du véhicule (4), et de confirmation (26), par le conducteur du véhicule de la prise en charge de l'utilisateur (2) lorsque ces codes de course sont identiques,
- une étape (27) de mise à jour de la gestion des courses, par le centre serveur (1), et de facturation de la course lorsque cette course correspond à une course prédéterminée.

## Patentansprüche

1. System zur Verwaltung der Abholung und des Transports von mindestens einem Benutzer durch ein Fahrzeug einer Fahrzeugflotte, wobei der Benutzer (2) und die Fahrzeuge (4) der Flotte mit Kommunikationsobjekten (3, 5) ausgestattet sind, die Mittel zur Lokalisierung (6, 10) umfassen, wobei das Kommunikationsobjekt (3) des Benutzers (2) Mittel zum Senden (11) einer Anfrage zu einer Transportfahrt an ein Steuer-Serverzentrum (1) umfasst, während das Serverzentrum (1) Mittel zur Identifizierung (15, 16) einer in der Nähe des Benutzers verfügbaren Fahrzeugflotte und Mittel zum Senden (14) umfasst, um an den Benutzer Informationen zur Lokalisierung und/oder zur Lenkung des Fahrzeugs hin zum Benutzer zu senden, **dadurch gekennzeichnet, dass** die Mittel zum Senden an den Benutzer konfiguriert werden, um einen Transportfahrt-Code auszusenden, **dadurch gekennzeichnet, dass** das besagte System außerdem Mittel zum Senden (14) umfasst, um an das Kommunikationsobjekt (3) des Benutzers eine Information über die Berücksichtigung seiner Anfrage zu einer Transportfahrt und den Transportfahrt-Code zu senden, wodurch überprüft werden kann, dass der richtige Benutzer das richtige Fahrzeug verwendet, **dadurch gekennzeichnet, dass** das Serverzentrum (1) mit einer Datenbank (17) von Benutzern, die einen Transportservice abonniert haben, verbunden ist, die Informationen zur Identifizierung des Benutzers, Informationen zu vorher festgelegten Fahrten und vorgegebene Zahlungsinformationen zu diesen vorher festgelegten Fahrten enthält, und dadurch, dass das Kommunikationsobjekt (3) des Benutzers (2) Mittel zur Auswahl durch diesen einer Fahrt zwischen einer vorher festgelegten Fahrt und einer anderen Fahrt umfasst.

2. System zur Verwaltung der Abholung und des Transports von mindestens einem Benutzer nach Anspruch 1, **dadurch gekennzeichnet, dass** das Kommunikationsobjekt (5) jedes Fahrzeugs (4) Mittel zur Bestätigung der Übernahme der angefragten Fahrt umfasst.

3. System zur Verwaltung der Abholung und des Transports von mindestens einem Benutzer nach einem der vorhergehenden Ansprüche, **dadurch gekennzeichnet, dass** das Kommunikationsobjekt (3) des Benutzers (2) Mittel zur Eingabe und zur Übertragung an das Serverzentrum (1) einer Information bei Fahrtende umfasst.

4. Verfahren zur Verwaltung der Abholung und des Transports von mindestens einem Benutzer mittels eines Systems zur Verwaltung nach einem der Ansprüche 1 bis 3, das umfasst:
- einen Schritt (18) zur Übertragung vom Kommunikationsobjekt (5) jedes Fahrzeugs (4) der Flotte und an das Serverzentrum (1) gerichtet, einer aktuellen Position des Fahrzeugs (4),
- einen Schritt (19) zur Aktualisierung der Position der Fahrzeuge (4) der Flotte in der entsprechenden Datenbank (16) des Serverzentrums (1),
- einen Schritt (20) zum Senden, von einem Kommunikationsobjekt (3) eines Benutzers (2) aus und an das Serverzentrum (1) gerichtet, einer Anfrage zu einer Transportfahrt,
- einen Schritt (21) zur Identifizierung des Benutzers (2) anhand der entsprechenden Datenbank (17), zur Lokalisierung dieses Benutzers (2), zur Suche eines Fahrzeugs (4) der in der Nähe des Standorts des Benutzers (2) verfügbaren Flotte, und zur Zuweisung dieses Fahrzeuges (4) an die Anfrage,
- einen Schritt (22) zum Senden, vom Serverzentrum (1) und an das Kommunikationsobjekt (5) des Fahrzeugs (4), das für die Fahrt eingeteilt wurde, von Informationen zur Standorterkennung des Benutzers (2),
- einen Schritt (23) zur Übertragung, vom Kommunikationsobjekt (5) des Fahrzeugs (4) und an das Serverzentrum (1) gerichtet, einer Übernahme der angefragten Fahrt durch den Führer des Fahrzeugs,
- einen Schritt (24) zur Aktualisierung der Verwaltung der angefragten Fahrten, ausgeführt durch das Serverzentrum (1),
- einen Schritt (25) zum Senden, vom Serverzentrum (1) an das Kommunikationsobjekt (3) des Benutzers (2), von Informationen bezüglich des für die Fahrt eingeteilten Fahrzeugs (4), die eine Kennnummer des Fahrzeugs und einen Fahrtcode enthalten, und zum Senden vom Serverzentrum (1) an das Kommunikationsobjekt (5) des Fahrzeugs (4) einer Information, die den besagten Fahrtcode enthält,
- einen Schritt zur Identifizierung der Fahrt und des Kunden, durch Vergleich zwischen dem Fahrtcode, der vom Kommunikationsobjekt (3) des Benutzers (2) erhalten wurde, und dem Fahrtcode, der vom Kommunikationsobjekt (5) des Fahrzeugs (4) erhalten wurde, und zur Bestätigung (26) durch den Führer des Fahrzeugs der Abholung des Benutzers (2), wenn diese Fahrtcodes identisch sind,
- einen Schritt (27) zur Aktualisierung der Verwaltung der Fahrten durch das Serverzentrum (1), und zur Abrechnung der Fahrt, wenn diese Fahrt einer vorher festgelegten Fahrt entspricht.

## Claims

1. System for managing the picking up and transport of at least one user by a vehicle of a fleet of vehicles, the user (2) and the vehicles (4) of the fleet being equipped with communicating objects (3, 5) comprising locating means (6, 10), the communicating object (3) of the user (2) comprising means (11) for transmitting a request for transport to a central management server (1), the central server (1) comprising means (15, 16) for identifying an available vehicle of the fleet close to the user and means (14) for transmitting thereto information for locating and/or directing the vehicle to the user, **characterised in that** the means for transmitting to the user are configured to transmit a journey code, **in that** said system additionally comprises means (14) for transmitting to the communicating object (3) of the user information that his request for transport has been taken into account and the journey code, which makes it possible to verify that the correct user is using the correct vehicle, **in that** the central server (1) is associated with a database (17) of users subscribed to a transport service, which database contains information identifying the user, information relating to predetermined journeys and preestablished payment information for those predetermined journeys, and **in that** the communicating object (3) of the user (2) comprises means for the selection by the user of either a predetermined journey or another journey.

2. System for managing the picking up and transport of at least one user according to claim 1, **characterised in that** the communicating object (5) of each vehicle (4) comprises means for validating the picking up of the requested journey.

3. System for managing the picking up and transport of at least one user according to any one of the preceding claims, **characterised in that** the communicating object (3) of the user (2) comprises means for entering and transmitting to the central server (1) end-of-journey information.

4. Method for managing the picking up and transport of at least one user, by means of a management system according to any one of claims 1 to 3, comprising:
- a step (18) of transmitting a current position of the vehicle (4) from the communicating object (5) of each vehicle (4) of the fleet to the central server (1),
- a step (19) of updating the position of the vehicles (4) of the fleet in the corresponding database (16) of the central server (1),
- a step (20) of transmitting a request for transport from the communicating object (3) of a user (2) to the central server (1),
- a step (21) of identifying the user (2) from the corresponding database (17), of locating the user (2), of finding an available vehicle (4) of the fleet close to the location of the user (2), and of assigning that vehicle (4) to the request,
- a step (22) of transmitting information identifying the location of the user (2) from the central server (1) to the communicating object (5) of the vehicle (4) to which the journey has been assigned,
- a step (23) of transmitting acceptance of the request for transport by the driver of the vehicle from the communicating object (5) of the vehicle (4) to the central server (1),
- a step (24) of updating the management of the requested journeys, effected by the central server (1),
- a step (25) of transmitting, from the central server (1) to the communicating object (3) of the user (2), information corresponding to the vehicle (4) assigned to the journey, which information contains an identifier of the vehicle and a journey code, and of transmitting information containing said journey code from the central server (1) to the communicating object (5) of the vehicle (4),
- a step of identifying the journey and the client, by comparing the journey code received by the communicating object (3) of the user (2) and the journey code received by the communicating object (5) of the vehicle (4), and of confirming (26), by the driver of the vehicle, that the user (2) has been picked up when the journey codes are identical,
- a step (27) of updating the management of the journeys, by the central server (1), and of billing for the journey when the journey corresponds to a predetermined journey.
